# EUROPÄISCHE PATENTSCHRIFT

(11) **EP 2 529 602 B1**
(45) Veröffentlichungstag und Bekanntmachung des Hinweises auf die Patenterteilung: **05.11.2014**
(21) Anmeldenummer: 11705829.7
(22) Anmeldetag: 26.01.2011
(51) Int. Cl.: H05H 1/24

(54) **VORRICHTUNG UND VERFAHREN ZUR ERZEUGUNG EINER ELEKTRISCHEN ENTLADUNG IN HOHLKÖRPERN**
DEVICE AND METHOD FOR GENERATING AN ELECTRICAL DISCHARGE IN HOLLOW BODIES
DISPOSITIF ET PROCÉDÉ POUR PRODUIRE UNE DÉCHARGE ÉLECTRIQUE DANS DES CORPS CREUX

(30) Priorität: 26.01.2010 WO PCT/EP2010/050865; 22.03.2010 DE 102010003131
(43) Veröffentlichungstag der Anmeldung: 05.12.2012
(73) Patentinhaber: Leibniz-Institut für Plasmaforschung und Technologie e.V., 17489 Greifswald (DE); XION GmbH, 13127 Berlin (DE); Webeco Hygiene In Medizin Und Labor GmbH&Co. Kg, 23923 Selmsdorf (DE)
(72) Erfinder: EHLBECK, Joerg, 17498 Hinrichshagen (DE); WELTMANN, Klaus-Dieter, 18609 Binz (DE); STIEBER, Manfred, 17489 Greifswald (DE); WINTER, Joern, 17489 Greifswald (DE); WINTERWEBER, Kim, 10243 Berlin (DE)
(74) Vertreter: Wehlan, Helmut
(86) Internationale Anmeldenummer: PCT/EP2011/051035
(87) Internationale Veröffentlichungsnummer: WO 2011/092186

(56) Entgegenhaltungen:
- EP-A1- 1 933 605
- EP-A1- 2 052 743
- WO-A2-2008/005829
- US-A- 3 070 132
- US-A- 3 081 250
- LAROUSSI ET AL.: "Room-temperature atmospheric pressure plasma plume for biomedical applications", APPLIED PHYSICS LETTERS, Bd. 87, Nr. 11, 2005, Seiten 113902-1-113902-3, XP002603729,
- ETO ET AL.: "Low-temperature internal Sterilization of medical plastic tubes using a linear dielectric barrier discharge", PLASMA PROCESSES AND POLYMERS, Bd. 5, 2008, Seiten 269-274, XP002603730, Weinheim in der Anmeldung erwähnt

## Beschreibung

Die Erfindung betrifft eine Vorrichtung und ein Verfahren zur gleichmäßigen Erzeugung eines physikalischen Plasmas in langen und gleichzeitig engen Lumen, flexiblen oder starren, dielektrischen Schläuchen, Rohren oder anderen Hohlkörpern (im Folgenden als Schläuche bezeichnet) im Nieder-, Normal-, oder Überdruckbereich, die teilweise oder vollständig mit Gas oder Gasgemischen, einer oder mehreren Flüssigkeiten, gasblasenenthaltenden Flüssigkeiten, Flüssigkeits-Gas-Gemischen, Aerosolen und/oder Schaum (im Folgenden als Prozessmedium bezeichnet) gefüllt oder durchspült sind, zum Zweck der Reinigung, Aktivierung, Beschichtung, Modifizierung und biologischen Dekontamination (Entkeimung, Desinfektion, Sterilisation) der Innenwände dieser Schläuche und/oder des Prozessmediums selbst, sowie zum Zweck der therapeutischen Anwendung mittels einer dielektrisch behinderten Barriereentladung oder mittels der durch die elektrische Gasentladung im Prozessmedium entstandenen therapeutischen Komponenten.

### Technischer Hintergrund

Für eine Vielzahl von Anwendungen, speziell im Bereich der Biomaterialien für medizinische Geräte, ist es nötig, die Innenwände von langen und gleichzeitig dünnen Schläuchen, die aus einem dielektrischen Material bestehen, zu modifizieren. Dazu zählen Reinigung, Aktivierung, Beschichtung, Modifizierung und biologische Dekontamination. Typischerweise können diese Modifikationen nicht während der Herstellung der Materialien durchgeführt werden, in vielen Bereichen und abhängig vom Anwendungsgebiet muss die Modifikation nach erfolgtem Fertigungsprozess auch regelmäßig erneuert werden. Physikalische Plasmen bieten für diese Art der Anwendung eine Vielzahl von Vorteilen. Die so erzeugten Modifikationen sind homogen über die Oberfläche verteilt, sehr dünn (nm-Bereich), stark anhaftend und verändern die Zusammensetzung und die Eigenschaften des Grundmaterials nur sehr gering. Die unterschiedlichen Modifikationen können durch geeignete Wahl des Prozessmediums und der physikalischen Parametern des Plasmas erreicht werden. Aus Kostengründen und für eine einfache Integration in vorhandene Prozessschritte, sollten die Modifikationen durch ein physikalisches Plasma möglichst unter Normaldruck stattfinden. Bisher erweist sich jedoch die Erzeugung eines über die Länge des Schlauches homogenen Plasmas unter Normaldruck bei großer Variabilität des Parameterbereichs und großem Aspektverhältnis der Schläuche als sehr schwierig. Speziell bei komplexen Medizinprodukten, wie zum Beispiel Endoskopen, gestaltet es sich schwierig elektrische Felder von außerhalb des Endoskops ins Innere der Arbeitskanäle einzukoppeln, um damit ein physikalisches Plasma zu zünden. Es ist auf Anwenderseite auch nachteilig, Elektroden zur Einkopplung der Leistung für das Plasma in die Arbeitskanäle einzubringen, da die Oberflächen der Kanäle beschädigt werden könnten.

### Stand der Technik

Vorrichtungen und Verfahren zur Erzeugung physikalischer Plasmen im Inneren von mit Prozessmedium gefüllten Schläuchen werden in zahlreichen Druckschriften beschrieben. Die hier angeführten technischen Lösungen sind aber mindestens mit einem oder mehreren der folgenden Nachteile verbunden:
➢ die Vorrichtung funktioniert nur mit Schläuchen im Rohzustand und nicht im verbauten Zustand
➢ Die Vorrichtung benötigt spezielle Innenelektroden
➢ Die Vorrichtung benötigt spezielle Außenelektroden
➢ Die Vorrichtung funktioniert nicht bei Normaldruck
➢ Die Vorrichtung weist hohe Unterhaltskosten durch z.B. hohe Gasflüsse auf
➢ Die Vorrichtung ist in der Behandlungsstrecke begrenzt
➢ Die Vorrichtung kann eine über die Länge des Schlauches homogene Behandlung nicht gewährleisten
➢ Die Vorrichtung ist auf Edelgase beschränkt, wodurch das Einsatzgebiet beschränkt wird
➢ Die Vorrichtung ist nicht geeignet thermolabile Materialien zu bearbeiten
➢ Die biologische Dekontamination wird mit aggressiven Medien durchgeführt was Materialschädigungen mit sich führt

Es existiert ein Verfahren, bei dem ein langer und dünner Schlauch durch ein von auβen erzeugtes Feld geführt wird. Dabei wird die Feldstärke groß genug, um ein physikalisches Plasma im Inneren des Schlauches zu zünden (DE 69 502 185 T2 = EP 0 745 149 B1). Dieses Verfahren ist jedoch nur für unverbaute Schläuche nutzbar. Bei zum Beispiel handelsüblichen Endoskopen wäre dieses Verfahren nicht einsetzbar.

Ein weiteres Verfahren führt eine kurze Nadel in den Schlauch ein, wodurch ein jetartiges Plasma erzeugt wird. Durch einen hohen Gasfluss kann das Plasma dann über eine gewisse Strecke im Schlauch voran getrieben werden. (Phys. Plasmas 14, 074502 (2007)) Jedoch ist bei diesem Verfahren die Homogenität des Plasmas über die gesamte Länge des Schlauches nicht gewährleistet. Weiterhin muss auch hier mit einer zusätzlichen inneren Elektrode gearbeitet werden.

Bekannt ist ein Verfahren, bei dem der Schlauch in eine Prozesskammer geführt wird, wobei ein Teil der Prozesskammer unter Vakuum steht. 2 Elektroden außerhalb des Schlauches erzeugen das elektrische Feld im Inneren zur Generierung des Plasmas. (EP 0 348 690 A2). Jedoch wird bei diesem Aufbau teilweise Vakuum genutzt. Weiterhin ist die Prozesskammer nur für die Behandlung von unverbauten Schläuchen geeignet.

Ein weiterer Aufbau wird über eine Innenelektrode im Schlauch und einer Außenelektrode unterhalb des Schlauches realisiert. (Plasma Process. Polym. 2008, 5, 606-614) Das physikalische Plasma wird daher nur zwischen den Elektroden erzeugt und füllt nicht das gesamte Volumen des Schlauches aus. Weiterhin werden auch bei diesem Aufbau zusätzliche Elektroden benötigt, was den Einsatz bei fertigen Medizinprodukten einschränkt.

Bekannt ist eine Vorrichtung zur trockenen biologischen Dekontamination von Innenwänden von Rohren und anderen Hohlkörpern mittels eines, durch eine dielektrisch behinderte Barriereentladung in einer strömenden Gasatmosphäre erzeugten Atmosphärendruckplasmas, umfassend eine leitende geerdete Elektrode, sowie eine elektrisch leitende Hochspannungselektrode in der Wand des Schlauches, wobei die Elektroden parallel in axialer Richtung verlaufen (EP 1 933 605 A1). Der Nachteil dieser Vorrichtung liegt in der parallelen, axialen Anordnung der Elektroden, wodurch zum einen eine inhomogene Plasmaausbildung innerhalb des Hohlkörpers bedingt ist und zum anderen im Falle einer Biegung des Schlauchs materialschädigende Zug- und Schubkräfte an den Elektroden auftreten. Speziell der letzte Punkt macht die Implementierung der beschriebenen Vorrichtung in Anordnungen bei denen die Beibehaltung der Biegsamkeit zwingend erforderlich ist (z.B. Endoskopkanäle) unmöglich.

Es ist eine Vorrichtung zur Heizung von flexiblen Kunststoffschläuchen bekannt (WO 2008/005829 A2). Hierbei wird mindestens ein Heizelement schraubenartig in eine Polymerschicht eingebettet. Der Zweck der Vorrichtung ist die Aufheizung gasförmiger oder flüssiger Medien innerhalb des Schlauchs. Der dargestellte Aufbau wird dabei nicht zur Erzeugung einer elektrischen Entladung verwendet.

Ferner wurde ein Verfahren entwickelt, bei dem in das Innere eines Schlauches eine kurze zylinderförmige Elektrode eingebracht wird, die Gegenelektrode befindet sich außerhalb des Schlauches. (JP 2002337210) Auch bei diesem Aufbau werden zusätzliche Elektroden innerhalb und außerhalb der Schläuche benötigt, was den Einsatz bei komplexen Medizinprodukten, wie zum Beispiel Endoskope, unmöglich macht.

Es existiert ein Verfahren, bei dem ein langer Schlauch in den zu behandelnden Schlauch geschoben wird. Am Ende des eingeführten Schlauches befindet sich ein Kopf, welcher mit 2 Elektroden versehen ist, so dass ein physikalisches Plasma erzeugt werden kann. Durch Rotation und axiale Verschiebung des eingeführten Schlauches kann die Innenwand des zu behandelnden Schlauches variabel modifiziert werden (JP7169406 A). Auch bei diesem Aufbau wird etwas in den Schlauch eingeführt, was im speziellen Fall unhandlich ist. Weiterhin ist nur durch eine komplizierte Steuerung eine homogene Modifikation der Innenwand der Schläuche gewährleistet. Ferner ergibt sich durch die punktuelle Wirkung eine für praktische Anwendungen zu geringe Flächenleistung.

Bekannt ist ein Verfahren, bei dem 2 ringförmige Außenelektroden in einem bestimmten Abstand voneinander um den Schlauch positioniert werden. Das jetartige Plasma brennt dann zwischen den beiden Elektroden. (JP62195028 A) Dieser Aufbau wird ebenfalls mit Außenelektroden realisiert, was eine Anwendung bei gewissen Medizinprodukten unmöglich gestaltet.

Es ist eine Vorrichtung bekannt, mit der sich ein jetartges Plasma außerhalb einer dielektrischen Röhre erzeugen lässt (Applied Physics Letters 2005, 87, 113902). Allerdings ist die Plasmaerzeugung im Inneren langer Schläuche mit dieser Vorrichtung nicht möglich. Für Anwendungen, die beide Plasmaerzeugungsmethoden in einem Gerät benötigen (Plasma im Schlauch und jetartigen Plasma am Schlauchausgang), ist diese Vorrichtung ungeeignet.

In einer Veröffentlichung wird im Inneren von Glasröhrchen ein Plasma gezündet. Dazu wird eine dünne Innenelektrode in das Röhrchen eingeführt. Die Gegenelektrode bildet Silberfolie, welche außerhalb des Röhrchens angebracht wurde. (Plasma Process. Polym. 2008, 5, 269-274) Auch dieses Verfahren benötigt eine Außen- und Innenelektrode und ist somit für den Einsatz bei komplexen Medizinprodukten ungeeignet.

Weiterhin wird in einer Veröffentlichung eine Korona-Afterglow-Entladung mit Stickstoff erzeugt. Das Afterglow-Plasma wird dann mit hohen Flussraten in den Schlauch geleitet, so dass über eine gewisse Strecke ein Plasma im Inneren des Schlauches vorhanden ist. (Plasma Process. Polym. 2008, 5, 559-568). Jedoch kann mit diesem Aufbau keine homogene Modifikation gewährleistet werden, da die Intensität der Afterglow-Entladung kontinuierlich nachlässt. Weiterhin sind solch hohe Gasflüsse für technische Anwendungen unrentabel.

Ein weiterer Aufbau wird in (Plasma Process. Polym. 2008, 5, 14-25) angeführt. Dabei werden 2 geerdete Elektroden parallel zueinander aufgebaut. In gleichem Abstand zu beiden befindet sich in der Mitte die Hochspannungselektrode ebenfalls in Plattenform. Jeweils oberhalb und unterhalb der Hochspannungselektrode kann der zu modifizierende Schlauch eingeführt werden, so dass ein Plasma innerhalb des Schlauches gezündet wird. Auch dieser Aufbau wird mit zusätzlichen Elektroden innerhalb und außerhalb des Schlauches realisiert. Er ist damit für komplexe Medizinprodukte ungeeignet.

Eine weitere Möglichkeit wird in (WO 2009/050240 A1) gezeigt. Hier wird am Anfang des Schlauches mittels hoher Flussgeschwindigkeit und einer Hochspannungsentladung eine sich sehr schnell fortbewegende Ionisationswelle erzeugt. Diese Welle wird in den Schlauch geleitet und es entsteht ein Plasmaball, welcher entlang des Schlauches propagiert. Diese Art der Plasmaerzeugung wurde aber nur bei Helium beobachtet. Es wird die Möglichkeit offen gehalten, an bestimmter Stelle im Schlauch noch zusätzliche Precursoren mit einzubringen, so dass weitere Funktionalisierungen möglich sind. Jedoch sorgt die Beimischung von anderen Gasen für einen schnelleren Energieverlust des Plasmaballs, wodurch keine homogene Behandlung über die gesamte Länge des Schlauches mehr gewährleistet ist. Weiterhin ist im Fall von zum Beispiel Endoskopen eine Beimischung der Gase nur beim Eingang des Schlauches möglich. Kombiniert mit der stark verringerten Reichweite des Plasmaballs ist in diesem Fall keine homogene Behandlung über die gesamte Endoskoplänge möglich.

In einer Veröffentlichung wird ein elektrischer Durchbruch in einer Flüssigkeit untersucht. Dabei haben die Elektroden einen Abstand von bis zu 1 mm. Es wird dadurch eine Art Bogenentladung gezündet, welche einerseits nur eine sehr geringe räumliche Ausdehnung besitzt und außerdem an den Fußpunkten eine hohe thermische Belastung für die Materialien darstellt. Für die Plasmaerzeugung in thermolabilen Schläuchen ist dieser Aufbau daher ungeeignet. Plasma Sources Sci. Technol. 17 (2008) 024010 (10pp*)*

In einer anderen Veröffentlichung werden mit einer pin-to-plate Anordnung Streamer in Flüssigkeiten oder auch in von Flüssigkeit umgebenen Gasblasen erzeugt. Diese Streamer entwickeln an den Fußpunkten sehr hohe Temperaturen und sind nur sehr beschränkt räumlich ausgedehnt. Eine Beschichtung oder Dekontamination im Inneren von thermolabilen und engen Lumen ist damit nicht möglich. Plasma Sources Sci. Technol. 17 (2008) 024021 (7pp*)*

Eine weitere Veröffentlichung zeigt die Erzeugung eines Plasmas in Flüssigkeiten über einen Abstand von 16 cm, erzeugt durch eine im ns-Bereich gepulste Wechselspannung. Die Anordnung ist aber speziell für die Dekontamination (Radikalerzeugung) von Flüssigkeiten im Volumen entwickelt worden. Behandlungen von Oberflächen sind mit diesem Aufbau grundsätzlich nicht möglich. Plasma Sources Sci. Technol. 16 (2007) 273-280

In einer anderen Veröffentlichung wird ein prinzipieller Aufbau dargestellt, mit dem die Erzeugung einer elektrischen Entladung in einer Gasblase grundsätzlich möglich ist und für wissenschaftliche Zwecke untersucht werden kann. Jedoch ist dieser Aufbau für die Plasmamodifikation und -dekontamination von Materialien in Flüssigkeiten ungeeignet. J. Phys. D: Appl. Phys. 41 (2008) 194007 (4pp)

Eine weitere Möglichkeit zur Erzeugung von Gasplasmen in Flüssigkeiten wird in Plasma *(*Sources Sci. Technol. 17 (2008) 025006 (6pp*))* gezeigt. Dazu wird um ein Vinylröhrchen spiralförmig eine Außenelektrode befestigt und als Gegenelektrode im Zentrum des Röhrchens ein Metallstab eingeführt. Anschließend wird Wasser mit Argonbläschen durch das Röhrchen geleitet. Durch Anlegung einer geeigneten Hochspannung zündet dann in der Argonblase ein Plasma. Diese Vorrichtung arbeitet jedoch mit einer Innenelektrode, was im praktischen Einsatz nicht gewünscht ist. Weiterhin füllt die Argonblase nicht den gesamten Durchmesser des Röhrchens aus, wodurch eine gleichmäßige Behandlung der Oberfläche nicht gegeben ist.

Es ist eine Vorrichtung bekannt, ebene Druckwellen in mit Flüssigkeit gefüllten Rohren mittels Plasma zum Zweck der Reinigung zu erzeugen (DE 23 25 517). Allerdings wird hierbei das Plasma ausschließlich zur Druckwellenerzeugung eingesetzt, sodass mit der beschriebenen Vorrichtung nicht Flüssigkeiten selbst mittels Plasma dekontaminiert werden können. Weiterhin gewährleistet die Vorrichtung nicht die Plasmaausbildung über die gesamte Schlauchlänge.

Ein bekanntes Verfahren zur Behandlung von Flüssigkeiten mittels elektrischer Gasentladung ist im Patent DE 44 40 813 C2 beschrieben. Die Reinigung der Flüssigkeit erfolgt in einem teilweise mit Flüssigkeit gefüllten Gefäß unter Atmosphärendruck durch Erzeugung einer dielektrisch behinderten Gasentladung in Form von Mikroplasmen im Gasraum zwischen Elektrode und Flüssigkeit. Die Erzeugung einer dielektrisch behinderten Barriereentladung in vollständig mit Flüssigkeit, Flüssigkeits-Gas-Gemischen, Aerosolen oder Schaum gefüllten langen engen Hohlkörpern ist nicht Gegenstand des beschriebenen Verfahrens. Dies ist jedoch beispielsweise für die Reinigung von engen langen Lumen zweckmäßig. Zudem erhebt das angegebene Verfahren nicht den Anspruch einer Reinigung, Aktivierung, Beschichtung, Modifizierung und biologischen Dekontamination (Entkeimung, Desinfektion, Sterilisation) der Innenwände von Schläuchen.

Das Patent DE601 03 997T2 (EP 1 276 697 B1) betrifft ein Verfahren zum Fixieren eines ersten Fluids in einem zweiten Fluids unter Verwendung einer Koronaentladung erzeugt mittels sehr hoher Gleichspannungen im Bereich von 50 kV.

Es existiert ein Vorrichtung zur Reinigung, Aktivierung, Beschichtung, Modifizierung und biologischen Dekontamination (Entkeimung, Desinfektion, Sterilisation) von Oberflächen mittels einer dielektrisch behinderten Oberflächenentladung (WO 2009/019156 A2). Diese Vorrichtung nutzt jedoch zur Erzeugung des Plasmas im engen Lumen eine Innenelektrode, was für den praktischen Einsatz unvorteilhaft ist.

Eine weitere Vorrichtung arbeitet mit einer großen Plasmakammer, auf deren Wand ein Flüssigkeitsfilm aufgebracht wird, welcher anschließend mittels einer Bogenetladung plasmabehandelt wird. Zur Zündung dieser Bogenetladung wird eine hohe Leistung benötigt, wodurch gleichzeitig eine sehr hohe Temperatur des Bogens entsteht. Für die Behandlung von thermolabilen Produkten ist diese Entladungsfoirm ausgeschlossen. Weiterhin ist der Aufbau der Vorrichtung für den oben genannten Zweck ungeeignet.

### Aufgabe der Erfindung

Die Aufgabe der vorliegenden Erfindung besteht darin, die Nachteile der oben beschrieben technischen Lösungen zu überwinden.

### Lösung der Aufgabe

Die Aufgabe wurde gemäß den Merkmalen der Patentansprüche gelöst. Erindungsgemäß wurde der Aufbau der Schläuche so geändert, dass keine zusätzlichen Elektroden auβerhalb, sowie innerhalb der Schläuche mehr benötigt werden, um ein über die gesamte Länge der Schläuche homogenes physikalisches Plasma zu erzeugen, ohne dass dabei Änderungen der physikalischen, chemischen oder mechanischen Eigenschaften, sowie der Funktionalität der Schläuche auftreten. Die Vorrichtung stellt insbesondere eine einfache und kostengünstige Änderung des Aufbaus solcher Schläuche dar. Gleichzeitig erfolgen dadurch nur geringe Änderungen für fertige Medizinprodukte, welche solche Schläuche beinhalten. Weiterhin gewährleistet die Erfindung eine möglichst unkomplizierte Erzeugung von physikalischen Plasmen in den Schläuchen in komplexen Medizinprodukten, so dass eine Demontage der Geräte oder andere spezielle Vorrichtungen nicht benötigt werden.

### Darstellung der Erfindung

Die Schlauchwände werden mit mehreren spiralförmig und vorzugsweise äquidistant um den Schlauch verlaufenden, metallischen Leitern (im Folgenden als Elektroden bezeichnet) versehen, wobei sich die Elektroden innerhalb der Schlauchwand befinden. Typischerweise werden die Elektroden dazu auf einen Innenschlauch gewickelt, mit speziellen Klebern fixiert, worüber anschließend ein Außenschlauch geschrumpft wird. Weitere Möglichkeiten bestehen in der Einbettung der Elektroden in einen einzigen Schlauch oder in der Aufbringung von elektrischen Leitern durch spezielle Ätz- oder Beschichtungsprozesse. Die so erzeugten Schläuche können einen Innendurchmesser von einigen cm bis hin zu 1 mm und kleiner und eine Länge von mehreren Metern haben. Das Material der Elektroden muss dabei zwingend elektrisch leitend sein, wobei das Material des Innen- bzw. Außenschlauchs dielektrische Eigenschaften aufweisen muss und vorzugsweise eine Dicke von 10 µm bis hin zu 5 mm besitzt. Die Elektroden können dabei erfindungsgemäß als Draht mit einem Durchmesser von vorzugsweise 10 µm bis hin zu 2 mm vorliegen. Ebenfalls sind andere Querschnittsgeometrien verwendbar (z.B. rechteckige Drahtquerschnitte mit einer Dicke von typischerweise 10 µm bis 500 µm und einer Breite von vorzugsweise 0.1 mm bis 2 mm). Der Abstand der Elektroden und das sich dazwischen befindliche Isolationsmaterial müssen so gewählt werden, dass beim Anlegen einer Hochspannung die resultierende Feldstärke zwischen den Elektroden geringer ist als die Durchschlagsfestigkeit des Isolationsmaterials. Die Anzahl der Elektroden ist größer gleich 2, wobei jede 2. Elektrode vorzugsweise auf gleichem Potenzial liegt. Benachbarte Elektroden werden gesondert angesteuert, so dass eine der Elektroden auf Massepotenzial liegt und die benachbarte Elektrode mit einer Wechselspannung vorzugsweise im kHz-Bereich angesteuert wird. Erfindungsgemäß wird durch diesen Aufbau zwischen den Elektroden ein elektrisches Feld und beim Überschreiten der Zündfeldstärke ein physikalisches Plasma erzeugt. Hierbei können durch den Abstand der Elektroden und das verwendete Arbeitsgas, sowie die verwendete Ansteuerung der Elektroden, verschiedene Entladungsmodi erzeugt werden. So sind Volumen- und Oberflächenentladung als auch filamentierte und diffuse Entladungsmodi, je nach Aufgabenstellung einstellbar.

In einer weiteren Ausführungsform werden die Elektroden axial in der Tubuswand entlang gezogen.

Eine weitere Ausführungsform dieser Vorrichtung kann über ein Geflecht im Inneren der Schlauchwand realisiert werden. Das Geflecht besteht dabei aus nicht-leitendem Material, welches typischerweise auch beim Bau solcher Schläuche für zum Beispiel Endoskope verwendet wird. In diesem Geflecht werden dann kontinuierlich und vorzugsweise äquidistant elektrische Leiter eingewebt, welche sich dann über die gesamte Länge des Schlauches erstrecken.

In einer weiteren Ausführungsform der Erfindung werden in die Schlauchwand die Elektroden eingebracht und außen um den Tubus passgenau ein Drahtgitter gewickelt. Die Elektroden im Inneren der Wand werden mit der Wechselspannung getrieben, während das Gitter auf Massepotenzial liegt. Es bildet sich so im Inneren des Schlauches eine Oberflächenentladung aus.

In einer weiteren Ausführungsform wird das Prozessmedium nicht im Innern des Schlauchs eingebracht, sondern außen appliziert, wodurch sich auf der Außenwand des Schlauchs ein physikalisches Plasma erzeugen lässt.

In einer weiteren Ausführungsform werden in den Schlauch dielektrische Körper und/oder dielektrische Flüssigkeitstropfen, wie beispielsweise Glaskugeln und/oder Öltropfen, insbesondere aber Kugeln mit einem Durchmesser größer als 100 µm und kleiner als der Innendurchmesser des Schlauchs, alleinig oder zusammen mit dem Prozessmedium eingebracht.

### Vorteile der Erfindung

◆ Die Vorrichtung ist sehr vielseitig einsetzbar, selbst in Arbeits- und Jetkanälen von komplexen Medizingeräten kann ohne Probleme ein physikalisches Plasma erzeugt werden, ohne dass der Aufbau solcher Geräte stark verändert werden muss, oder die Funktion von Bauteilen des Gerätes beeinflusst wird.
◆ Die Funktion der Schläuche bleibt vollständig erhalten (Flexibilität, Biegeradius...), die Festigkeit wird sogar noch erhöht. Je nach Ausführung der Elektroden kann auf einen externen Knickschutz verzichtet werden, welches zu einer Reduktion der Baugröβe führen kann.
◆ Es ist eine Vielzahl von unterschiedlichen Prozessmedien einsetzbar.
◆ Die Vorrichtung bietet zusätzlich zur physikalischen Plasmaerzeugung im Inneren der Schläuche die Möglichkeit, ein jetartiges Plasma am Gasausgang des Schlauches zur Reinigung, Aktivierung, Beschichtung, Modifizierung und biologischen Dekontamination (Entkeimung, Desinfektion, Sterilisation) sowie für therapeutische Anwendungen zu erzeugen.
◆ Die Erzeugung eines physikalischen Plasmas ist auch bei feuchten bzw. mit einem Flüssigkeitsfilm überzogenen Innenwänden der Schläuche möglich. Bei ausreichend hohen Gasflüssen ist auch eine Plasmatrocknung möglich.
◆ Durch die Zugabe von dielektrischen Körpern zum Prozessmedium wird eine erhöhte Oberfläche innerhalb des Schlauchs erzeugt und damit beispielsweise eine erhöhte Reinigungsleistung des Prozessmediums erzielt.

Die Erfindung wird nachfolgend anhand von Ausführungsbeispielen näher erläutert, ohne sie auf diese Beispiele zu beschränken.

### Ausführungsbeispiele

Mit den nachfolgend in verschiedenen Zeichnungen dargestellten Anführungsbeispielen werden die Erfindung und deren Anwendungsmöglichkeiten detailliert erläutert. Für die Kennzeichnung der einzelnen Elemente des Aufbaus der Vorrichtung werden folgende Bezugszeichen verwendet:

**Bezugszeichenliste:**

| | | | |
|---|---|---|---|
| 1 | geerdete Elektrode | 7 | Prozessmedium-Einlass |
| 2 | Hochspannungselektrode | 8 | Abschirmung |
| 3 | Außenisolierung | 9 | Zwischenisolierung |
| 4 | Innenschlauch | 10 | Kunststoffgitter |
| 5 | Plasma gezündet im Prozessmedium | 11 | dielektrische Körper (z.B. Gasblasen, |
| 6 | Hochspannungsquelle | | Flüssigkeitstropfen, Kugeln) |

Die Vorrichtung beinhaltet eine Hochspannungsversorgung, deren Frequenzbereich im Kilohertz bis hin zu Megahertz liegt und die zur Erzeugung der Atmosphärendruckentladung benötigten Spannung im Bereich von 1-25 kV bereit stellt, einen dielektrischen Schlauch, dessen Durchmesser vorzugsweise im Bereich von µm bis mm und dessen Länge von einigen Zentimeter bis hin zu mehren Metern variiert werden kann, und elektrisch leitende Elektroden in der kompletten Tubus-Wand, welche beliebig geformt sein können und einen Durchmesser im Bereich von µm bis hin zu mehreren mm aufweisen können.

### Erläuterung der Zeichnungen

**Fig. 1** **und** **Fig. 2** zeigen den prinzipiellen Aufbau der Vorrichtung mit 2 runden, spiralförmig um den Innenschlauch (4) gedrehten Elektroden, wobei eine davon auf Massepotenzial (1) gelegt wird, die andere (2) auf eine Wechselspannung. Die Gaszufuhr (7) erfolgt über einen Gasanschluss mit einer Gasdüse. Die Elektroden können dabei in unterschiedlichen Anordnungen und Anzahl vorliegen, wie in **Fig. 3** **und** **4** gezeigt, als Netz bei der die Elektroden in ein Kunststoffgitter eingewebt sind, oder wie in **Fig. 5** gezeigt als parallele Drähte in axialer Richtung. Die Anzahl der Elektroden ist variabel. Innen- und Außenschlauch sind bei allen Anordnungen identisch und dienen als Dielektrikum.

**In** **Fig. 6** sind bei Verwendung von mehr als 2 Elektroden typische Ausführungsformen dargelegt.

**Fig. 7** zeigt eine weitere Ausführungsform des Schlauches, bei der auf eine geerdete Elektrode in der Schlauchwand verzichtet wurde, stattdessen wird die elektrische Abschirmung bzw. Knickversteifung außerhalb des Schlauches als Masseelektrode verwendet. Es bildet sich dadurch im Inneren des Schlauches eine Oberflächenentladung aus. In **Fig. 8** ist die Abschirmung ebenfalls in die Schlauchwand mit eingebaut.

**Fig. 9** zeigt eine weitere Ausführungsform, bei der in den Schlauch dielektrische Körper und/oder dielektrische Flüssigkeitstropfen, wie beispielsweise Glaskugeln und/oder Öltropfen, insbesondere aber Kugeln mit einem Durchmesser größer als 100 µm und kleiner als der Innendurchmesser des Schlauchs, alleinig oder zusammen mit dem Prozessmedium eingebracht werden.

Die Hochspannungselektrode wird bei allen Ausführungsbeispielen mit einer Spannung im Kilovolt-Bereich und einer Frequenz von einigen Kilohertz bis hin zu Megahertz mit einem Sinus-, Rechteck- oder Dreiecksignal angesteuert. Dabei können die unterschiedlichsten Tastverhältnisse und Flankensteilheiten eingesetzt werden, wobei spezielle Puls- oder Burstspannungen für einige Prozesse einen besonderen Vorteil darstellen können.

## Patentansprüche

1. Vorrichtung zur Erzeugung eines physikalischen Plasmas im Inneren von langen dielektrischen Schläuchen mit geringem Innendurchmesser, umfassend:
mindestens eine elektrisch leitfähige Hochspannungselektrode (3) und eine elektrisch leitfähige geerdete Elektrode (2), sowie eine Hochspannungsversorgung (6) und eine Versorgungseinheit für Prozessmedien (7), **dadurch gekennzeichnet dass**, beide Elektroden in die Schlauchwand eingebracht sind.

2. Vorrichtung nach Anspruch 1, **dadurch gekennzeichnet, dass** die Elektroden
a) schraubenartig entlang der Achse des Schlauches verlaufen oder
b) parallel in axialer Richtung verlaufen oder
c) zusammen mit nicht-leitenden Fasern als ein Netz eingebracht werden.

3. Vorrichtung nach Anspruch 1 oder 2, **dadurch gekennzeichnet, dass** sich in der dielektrischen Schlauchwand die Elektroden befinden und sich außen um den Tubus passgenau ein elektrisch leitendes Gitter befindet.

4. Vorrichtung nach einem der Ansprüche 1 bis 3, **dadurch gekennzeichnet, dass** sich im Schlauch dielektrische Körper und/oder dielektrische Flüssigkeitstropfen, vorzugsweise Glaskugeln und/oder Öltropfen, insbesondere aber Kugeln mit einem Durchmesser größer als 100 µm und kleiner als der Innendurchmesser des Schlauchs, alleinig oder zusammen mit dem Prozessmedium befinden.

5. Vorrichtung nach Anspruch 1 bis 4, **dadurch gekennzeichnet, dass** sie Einrichtungen zur Erzeugung eines jetartigen Plasmas am Schlauchende enthält.

6. Verfahren zur Erzeugung eines Plasmas im Inneren von langen dielektrischen Schläuchen mit geringem Innendurchmesser, **gekennzeichnet durch** folgende Schritte:
⇒ Fixierung von Elektroden dazu auf einem Innenschlauch, vorzugsweise mit Klebern, worüber anschließend ein Außenschlauch geschrumpft wird oder Aufbringung der Elektroden **durch** spezielle Ätz- oder Beschichtungsprozesse oder Einbettung der Elektroden direkt in die Schlauchwand
⇒ Hinzufügen eines Prozessmediums in den Schlauch und Anlegen einer alternierenden Hochspannung, wobei beim Überschreiten der Zündfeldstärke ein physikalisches Plasma im Prozessmedium erzeugt wird.

7. Verfahren zur Erzeugung eines Plasmas nach Anspruch 6, **dadurch gekennzeichnet, dass** ein Rechtecksignal mit einer Flankensteilheit von typischerweise 1kV/ns zur Erzeugung der Hochspannung genutzt wird.

8. Verfahren zur Erzeugung eines Plasmas nach einem der Ansprüche 6 oder 7, **dadurch gekennzeichnet, dass** die Hochspannung im Burstmodus angelegt wird.

9. Verfahren zur Erzeugung eines Plasmas nach einem der Ansprüche 6 bis 8, **dadurch gekennzeichnet, dass** das Prozessmedium und Plasmaeinwirkung auf die Außenfläche vom Schlauch appliziert werden.

10. Verfahren zur Erzeugung eines Plasmas nach einem der Ansprüche 6 bis 9 **dadurch gekennzeichnet, dass** der Plasmaerzeugungsschritt die Einbringung von dielektrischen Körpern und/oder dielektrische Flüssigkeitstropfen, wie beispielsweise Glaskugeln und/oder Öltropfen, insbesondere aber Kugeln mit einem Durchmesser größer als 100 µm und kleiner als der Innendurchmesser des Schlauchs, alleinig oder zusammen mit dem Prozessmedium in den Schlauch beinhaltet.

11. Verfahren zur Erzeugung eines Plasmas nach einem der Ansprüche 6 bis 10, **dadurch gekennzeichnet, dass** das im Lumen erzeugte Plasma durch eine Gasströmung bzw. ein virtuelles Massepotenzial aus dem Lumen heraus gezogen werden kann und als Bearbeitungsinstrument und für therapeutische Zwecke genutzt werden kann.

12. Verfahren zur Erzeugung eines Plasmas nach einem der Ansprüche 6 bis 10, **dadurch gekennzeichnet, dass** der Plasmaerzeugungsschritt die Reinigung oder Oberflächenmodifikation der Schlauchwand
und / oder
die Reinigung oder Oberflächenmodifikation des Prozessmediums beinhaltet.

13. Verfahren zur Erzeugung eines Plasmas nach einem der Ansprüche 6 bis 10, **dadurch gekennzeichnet, dass** der Plasmaerzeugungsschritt die Beschichtung der Schlauchwand oder die Beschichtung der dem Prozessmedium zugeführten Festkörpern beinhaltet.

14. Verfahren zur Erzeugung eines Plasmas nach einem der Ansprüche 6 bis 10, **dadurch gekennzeichnet, dass** der Plasmaerzeugungsschritt die biologischen Dekontamination (Entkeimung, Desinfektion, Sterilisation) der Schlauchwand oder des Prozessmediums beinhaltet.

15. Verfahren zur Erzeugung eines Plasmas nach einem der Ansprüche 6 bis 10, **dadurch gekennzeichnet, dass** der Plasmaerzeugungsschritt Erzeugung eines jetartigen Plasmas am Schlauchende beinhaltet.

## Claims

1. A device for generation of a physical plasma inside long dielectric hoses with low internal diameter comprising:
at least an electrically conductive high voltage electrode (3) and an electrically conductive, grounded electrode (2) as well as a high voltage supply (6) and a supply unit for process media (7), **characterised in that** both electrodes are introduced into the hose wall.

2. Device according to claim 1, **characterised in that** the electrodes
a) extend helically along the axis of the hose or
b) parallely in axial direction or
c) are introduced as a network together with non conductive fibres.

3. Device according to claim 1 or 2, **characterised in that** the electrodes are located in the dielectric hose wall, and an electrically conductive grid is located outside accurately fitting around the tube.

4. Device according to any one of claims 1 to 3, **characterised in that** in the hose are located dielectric bodies and/or dielectric drops of liquid, preferably glass balls and/or oil drops, but in particular balls with a diameter greater than 100 µm and smaller than the internal diameter of the hose, alone or together with the process medium.

5. Device according to claim 1 to 4, **characterised in that** it contains equipment for generation of a jet-like plasma at the hose end.

6. Device for generation of a plasma inside of long dielectric hoses with low internal diameter, **characterised by** the following steps:
⇒ fixation of electrodes for this purpose on an internal hose, preferably with adhesives, over which subsequently an external hose is shrinked or application of the electrodes by special etching or coating processes or embedding of the electrodes directly into the hose wall.
⇒ adding of a process medium into the hose and application of an alternating high voltage, with a physical plasma being generated in the process medium when the ignition field strength is exceeded.

7. Method for generation of a plasma according to claim 6, **characterised in that** a square-wave signal with an edge steepness of typically 1kV/ns is used for generation of high voltage.

8. Method for generation of a plasma according to any one of claims 6 or 7, **characterised in that** the high voltage is applied in burst mode.

9. Method for generation of a plasma according to any one of claims 6 or 8, **characterised in that** the process medium and plasma effect are applied on the external surface of the hose.

10. Method for generation of a plasma according to any one of claims 6 to 9, **characterised in that** the plasma generation step comprises the introduction of dieelectric bodies and/or dielectric drops of liquid such as for example glass balls and/or oil drops, but in particular balls with a diameter greater than 100 µm and smaller than the internal diameter of the hose, alone or together with the process medium into the hose.

11. Method for generation of a plasma according to any one of claims 6 to 10, **characterised in that** the plasma generated in the lumen can be extracted from the lumen by a gas flow and/or a virtual ground potential, and can be used as a processing instrument and for therapeutic purposes.

12. Method for generation of a plasma according to any one of claims 6 to 10, **characterised in that** the plasma generation step comprises cleaning or surface modification of the hose wall
and/or
cleaning or surface modification of the process medium.

13. Method for generation of a plasma according to any one of claims 6 to 10, **characterised in that** the plasma generation step comprises coating of the hose wall or coating of the solid state bodies supplied to the process medium.

14. Method for generation of a plasma according to any one of claims 6 to 10, **characterised in that** the plasma generation step comprises biological decontamination (degermination, disinfection, sterilisation) of the hose wall or the process medium.

15. Method for generation of a plasma according to any one of claims 6 to 10, **characterised in that** the plasma generation step comprises generation of a jet-like plasma at the hose end.

## Revendications

1. Dispositif pour la génération d'un plasma physique à l'intérieur des tuyaux longs diélectriques avec un diamètre intérieur faible comportant:
au moins une électrode à haute tension électriquement conductrice **(3)** et une électrode mise à la terre électriquement conductrice **(2)** ainsi une alimentation haute tension **(6)** et une unité d'alimentation pour les milieux de processus **(7)**, **caractérisé en ce que** les deux électrodes sont introduites dans la paroi de tuyau.

2. Dispositif selon la revendication 1, **caractérisé en ce que** les électrodes
a) s'entendent en forme d'hélice le long de l'axe du tuyau ou
b) parallèlement dans le sens axial ou
c) sont introduites en tant que réseau ensemble avec des fibres non conductrices.

3. Dispositif selon la revendication 1 ou 2, **caractérisé en ce que** les électrodes sont agencées dans la paroi du tuyau diélectrique et une grille électriquement conductrice est agencée à l'extérieur faite sur mesure autour le tube.

4. Dispositif selon l'une quelconque des revendications 1 à 3, **caractérisé en ce que** dans le tuyau sont agencés des corps diélectriques et/ou des gouttes de liquide diélectriques, de préférence des billes de verre et/ou des gouttes d'huile, mais surtout des billes avec un diamètre supérieur à 100 µm et inférieur au diamètre intérieur du tuyau, seuls ou ensemble avec le milieu de processus.

5. Dispositif selon la revendication 1 à 4, **caractérisé en ce qu'**il comprend des moyens pour la génération d'un plasma comme un jet à l'extrémité du tuyau.

6. Dispositif pour la génération d'un plasma à l'intérieur des tuyaux longs diélectriques avec un diamètre intérieur faible, **caractérisé en ce que** par les étapes suivantes:
⇒ fixation des électrodes à cette fin à un tuyau interne, de préférence avec des colles, sur lesquelles ensuite un tuyau externe s'est rétréci ou application des électrodes par des procédés spéciaux de mordançage ou de revêtement ou incorporation des électrodes directement dans la paroi de tuyau.
⇒ addition d'un milieu de processus dans le tuyau et application d'une haute tension alternée, un plasma physique étant généré dans le milieu de processus lors du dépassement de l'intensité du champ d'allumage.

7. Procédé pour la génération d'un plasma selon la revendication 6, **caractérisé en ce qu'**un signal rectangulaire avec une pente du signal de typiquement 1kV/ns est utilisé pour la génération de la haute tension.

8. Procédé pour la génération d'un plasma selon l'une quelconque des revendications précédentes 6 ou 7, **caractérisé en ce que** la haute tension est appliquée en mode rafale.

9. Procédé pour la génération d'un plasma selon l'une quelconque des revendications 6 à 8, **caractérisé en ce que** le milieu de processus et l'effet de plasma sont appliqués sur la surface externe du tuyau.

10. Procédé pour la génération d'un plasma selon l'une quelconque des revendications 6 à 9, **caractérisé en ce que** l'étape de la génération du plasma comprend l'introduction des corps diélectriques et/ou des gouttes de liquide diélectriques comme par exemple des billes de verre et/ou des gouttes d'huile, mais surtout des billes avec un diamètre supérieur à 100 µm et inférieur au diamètre intérieur du tuyau, seuls ou ensemble avec le milieu de processus dans le tuyau.

11. Procédé pour la génération d'un plasma selon l'une quelconque des revendications 6 à 10, **caractérisé en ce que** le plasma généré dans le lumen peut être extrait du lumen par un flux de gaz et/ou un potentiel virtuel de mis à la terre et peut être utilisé en tant qu'outil de traitement et pour des usages thérapeutiques.

12. Procédé pour la génération d'un plasma selon l'une quelconque des revendications 6 à 10, **caractérisé en ce que** l'étape de génération du plasma comprend le nettoyage ou la modification de surface de la paroi du tuyau
et/ou
le nettoyage ou la modification de surface du milieu de processus.

13. Procédé pour la génération d'un plasma selon l'une quelconque des revendications précédentes 6 à 10, **caractérisé en ce que** l'étape de génération du plasma comprend le revêtement de la paroi du tuyau ou le revêtement des corps solides alimentés au milieu de processus.

14. Procédé pour la génération d'un plasma selon l'une quelconque des revendications 6 à 10, **caractérisé en ce que** l'étape de génération du plasma comprend la décontamination biologique (dégermination, désinfection, stérilisation) de la paroi du tuyau ou du milieu de processus.

15. Procédé pour la génération d'un plasma selon l'une quelconque des revendications 6 à 10, **caractérisé en ce que** l'étape de génération du plasma comprend la génération d'un plasma comme un jet à l'extrémité du tuyau.
